# EUROPÄISCHE PATENTSCHRIFT

(11) **EP 1 063 411 B1**
(45) Veröffentlichungstag und Bekanntmachung des Hinweises auf die Patenterteilung: **08.09.2004**
(21) Anmeldenummer: 00102592.3
(22) Anmeldetag: 08.02.2000
(51) Int. Cl.: F02M 25/07

(54) **Abgasrückführleitung für Brennkraftmaschinen**
Exhaust gas recirculation duct for an internal combustion engine
Conduit de recirculation de gaz d'échappement pour moteur à combustion interne

(30) Priorität: 26.06.1999 DE 19929449
(43) Veröffentlichungstag der Anmeldung: 27.12.2000
(73) Patentinhaber: MAN NUTZFAHRZEUGE AG, 80995 München (DE)
(72) Erfinder: Möller, Heribert, Dipl.-Ing., 91623 Sachsen (DE)

(56) Entgegenhaltungen:
- EP-A- 0 930 429
- DE-A- 4 319 380
- DE-A- 19 642 685
- US-A- 4 106 449
- US-A- 4 413 605
- US-A- 4 643 157
- US-A- 5 762 051
- PATENT ABSTRACTS OF JAPAN vol. 012, no. 222 (M-712), 24. Juni 1988 (1988-06-24) & JP 63 018169 A (HONDA MOTOR CO LTD), 26. Januar 1988 (1988-01-26)
- PATENT ABSTRACTS OF JAPAN vol. 1996, no. 02, 29. Februar 1996 (1996-02-29) & JP 07 259653 A (KUBOTA CORP), 9. Oktober 1995 (1995-10-09)
- BREITWIESER K -H ET AL: "DIE NEUEN VIERVENTILMOTOREN MIT 1,4 UND 1,6 L HUBRAUM VON OPEL OPEL'S NEW 1,4 AND 1,6 LITER FOUR-VALVE ENGINE" MTZ MOTORTECHNISCHE ZEITSCHRIFT,FRANCKH'SCHE VERLAGSHANDLUNG,ABTEILUNG TECHNIK. STUTTGART,DE, Bd. 56, Nr. 4, 1. April 1995 (1995-04-01), Seiten 186-189, XP000497900 ISSN: 0024-8525

## Beschreibung

Die Erfindung bezieht sich auf eine Abgasrückführleitung für Brennkraftmaschinen gemäß dem Gattungsbegriff des Patentanspruches 1.

Um Teile des Abgases von der Abgasleitung in die Ladeluftleitung zurückzuführen ist es üblich, eine Abgasrückführleitung vorzusehen, welche die Abgasleitung quer zur Längsachse der Brennkraftmaschine vor einem der stirnseitigen Zylinderköpfe mit der Ladeluftleitung verbindet. Eine derartige Lösung hat den Nachteil, dass an einer der Stirnseiten der Brennkraftmaschine zusätzlicher Bauraum beansprucht ist. Ferner muss die Abgasrückführleitung zur Vermeidung von Überhitzung benachbarter Bauteile isoliert oder abgeschirmt werden. Dies erfordert einen erheblichen baulichen und kostenmäßigen Aufwand.

In Verbindung mit Abgasrückführanordnungen bei nicht aufgeladenen Motoren ist es beispielsweise aus der JP 63 018 169 A bekannt, den Auslasskanal eines Zylinders innerhalb des Zylinderkopfes mit einer Abgasrückführleitung zu verbinden, wobei durch entsprechende Kühlkanäle Vorsorge getroffen ist, dass sich der Zylinderkopf nicht unzulässig erwärmt.

Weiter ist aus dem Beitrag XP 000 497 900/MT2 April 1995 ) eine Anordnung zur Abgasrückführung bekannt, die ebenfalls bei einem nicht aufgeladenen Motor den Auslasskanal eines Zylinders innerhalb des Zylinderkopfes mit einer Abgasrückführleitung verbindet, wobei die Abgasrückführleitung durch den Zylinderkopf auf die Einlassseite des Motors führt.

Aus der DE 43 19 380 A ist es schließlich bekannt, bei aufgeladenen Brennkraftmaschinen einen Teilstrom des Abgases unter Zwischenschaltung eines Abgasrückführsteuerventils, eines Kühlers und eines daran anschließenden Rückschlagventils in den Ansaugtrakt der Brennkraftmaschine stromab zu Turbolader und Ladeluftkühler zurückzuführen.

Ausgehend von diesem Stand der Technik ist es Aufgabe der Erfindung bei einer aufgeladenen Brennkraftmaschine eine raumsparende Lösung für eine gekühlte Abgasrückführleitung zu finden.

Erfindungsgemäß wird diese Aufgabe durch die kennzeichnenden Merkmale des Patentanspruches 1 gelöst.

Durch die Integration der Abgasrückführleitung in den Zylinderkopf wird baulicher Mehraufwand eingespart, Wärmeabstrahlung gänzlich unterbunden und zugleich eine Vorkühlung des rückzuführenden Abgases erreicht.

Eine vorteilhafte Weiterbildung der Erfindung ist Anspruch 2 zu entnehmen.

Durch die Integration der Absperrklappe in die Abgasrückführleitung wird eine raumsparende Anordnung erzielt.

Weitere vorteilhafte Ausbildungen der Abgasrückführleitung können den Ansprüchen 3 bis 6 entnommen werden.

Ein Ausführungsbeispiel der erfindungsgemäßen Abgasrückführleitung ist an Hand von Zeichnungen dargestellt. Es zeigt:
- Fig. 1: eine Draufsicht auf einen Zylinderkopf mit stirnseitig in den Zylinderkopf integrierter Abgasrückführleitung
- Fig. 2: ein Detail aus Fig. 1 mit Rückschlagventil
- Fig. 3: einen Schnitt III-III am stirnseitigen Ende des Zylinderkopfes mit Abgasrückführleitungen

Figur 1 stellt einen Zylinderkopf 1 mit Abgasrückführsystem in der Draufsicht dar. Das Abgasrückführsystem wird im wesentlichen aus einer Abgasleitung 2, einem Rückschlagventil 3, einem Abgaskühler 4 und einer hier nicht dargestellten Ladeluftleitung gebildet. Das rückzuführende Abgas durchläuft von der Abgasleitung 2 kommend zunächst eine Absperrklappe 5, strömt anschließend durch die Abgasrückführleitung 6 und gelangt bei auftretenden Druckspitzen über das Rückschlagventil 3, und den Abgaskühler 4 in das Ladeluftrohr.

Erfindungsgemäß wird nun das Abgas vom Abgasrohr 2 zum Abgaskühler 4 durch eine Abgasrückführleitung 6 geführt, die in eine der Stirnseiten des Zylinderkopfes 1 derart integriert ist, daß sie durch den Kühlwasserraum 7 geführt wird. Eine derartige Lösung hat mehrere Vorteile. Zunächst wird eine Leitung eingespart, die an der Stirnseite des Zylinderkopfes 1 zusätzlichen Bauraum beanspruchen würde: Die Leitung würde in ihre Umgebung beträchtliche Wärme abstrahlen, die beim Einbau in ein Fahrzeug zu Brandgefahr führt und isoliert werden müßte. Ein weiterer Vorteil der erfindungsgemäßen Anordnung besteht darin, daß durch den Einbau in den Kühlwasserraum 7 eine spürbare Vorkühlung des Abgases erreicht wird, so daß der eigentliche Abgaskühler 4 kleiner dimensioniert werden kann.

Die Kühlwirkung der Abgasrückführleitung 6 kann noch dadurch gesteigert werden, daß sie abgasseitige Kühlrippen aufweist, welche die Abgasrückführleitung 6 in Längswichtung durchziehen und die zusammen mit dem Zylinderkopf 1 in Gießtechnik aus geführt werden können.

Eine weitere Möglichkeit der Verbesserung der Kühlwirkung kann erreicht werden, wenn man in die Abgasrückführleitung 6 einen Rohrbündelwärmetauscher integriert, der in seiner Bauweise dem Abgaskühler 4 entspricht. Vorteilhafterweise wird auch die Absperrklappe 5 in den Zylinderkopf 1 und die Abgasrückführleitung 6 integriert. Mit der Absperrklappe 5 kann die Abgasrückführung unterbunden, oder zusätzlich mengenmäßig geregelt werden.

Ein Detail aus Figur 1 ist in Figur 2 gezeigt. Das Rückschlagventil 3 ist als ein Flatterventil ausgebildet, welches öffnet, wenn über die Abgasrückführleitung 6 Abgasdruckspitzen in der durch Pfeil angedeuteten Richtung auf eine Zunge 8 treffen. Das Rückschlagventil 3 kann vorteilhafterweise eine bauliche Einheit mit einer Dichtung 10 bilden, welche zwischen Zylinderkopf 1 ( Fig. 1) und dem Abgaskühler 4 angeordnet ist. Der Ausschlag der Zunge 8 kann durch einen Anschlag 9 begrenzt werden, der wiederum einen Bestandteil der Dichtung 10 bildet. Das Abgas strömt nach Passieren der Zunge 8 in den als Rohrbündelwärmetauscher ausgebildeten Abgaskühler 4 und nach erfolgter Kühlung in die Ladeluftleitung.

Einen Schnitt III-III durchs stirnseitige Ende des Zylinderkopfes 1 stellt Figur 3 dar. Die Abgasrückführleitung 6 ist hier zweiflutig ausgeführt. Die beiden Abgasrückführleitungen 6a, 6b durchdringen den Kühlwasserraum 7. Das Abgas wird hier bereits vorgekühlt. Eine Wärmeabstrahlung an die Umgebung ist vollkommen ausgeschlossen, eine Isolierung ist somit nicht notwendig. Zum Absperren der Abgasrückführleitungen 6a, 6b ist eine Absperrklappe 5 (Fig. 1) vorgesehen, welche durch den Stelltrieb 5a betätigbar ist.

## Patentansprüche

1. Aufgeladene Brennkraftmaschine mit einer Abgasrückführleitung welche ein Abgasrohr unter Zwischenschaltung eines Abgaskühlers (4) mit einer Ladeluftleitung verbindet und bei der eine Absperrklappe (5), sowie ein Rückschlagventil (3) zur Abgasrückführung vorgesehen ist, **dadurch gekennzeichnet, dass** die Abgasrückführung ausgehend vom Abgasrohr (2) in den Zylinderkopf (1) zurück erfolgt, wobei die Abgasrückführleitung (6) in den Zylinderkopf (1) an der Stirnseite der Brennkraftmaschine integriert ist, derart, dass die Abgasrückführleitung (6) einen Kühlwasserraum (7) des Zylinderkopfes (1) quer zu seiner Längsrichtung durchdringt.

2. Aufgeladene Brennkraftmaschine mit einer Abgasrückführleitung nach Anspruch 1, **dadurch gekennzeichnet, dass** in das der Abgasleitung (2) zugewandten Ende der Abgasrückführleitung (6) eine Absperrklappe (5) eingebaut ist.

3. Aufgeladene Brennkraftmaschine mit einer Abgasrückführleitung nach den Ansprüchen 1, 2, **dadurch gekennzeichnet, dass** in einem Übergangsbereich von der Abgasrückführleitung (6) zum Abgaskühler (4) ein in Richtung des Abgaskühlers (4) öffnendes Rückschlagventil (3) vorgesehen ist.

4. Aufgeladene Brennkraftmaschine mit einer Abgasrückführleitung nach Anspruch 1, **dadurch gekennzeichnet, dass** in die Abgasrückführleitung (6) ein Rohrbündelwärmetauscher integriert ist.

5. Aufgeladene Brennkraftmaschine mit einer Abgasrückführleitung nach Anspruch 1, **dadurch gekennzeichnet, dass** die Abgasrückführleitung (6) abgasseitig in Längsrichtung verlaufende und in Gießtechnik hergestellte Kühlrippen aufweist.

6. Aufgeladene Brennkraftmaschine mit einer Abgasrückführleitung nach Anspruch 3, **dadurch gekennzeichnet, dass** das Rückschlagventil (3) Bestandteil einer Dichtung (10) zwischen Zylinderkopf (1) und Abgaskühler (4) ist, wobei die Bewegung der Zunge (8) durch einen Anschlag (9) begrenzt wird der wiederum eine bauliche Einheit mit der Dichtung (10) bildet.

## Claims

1. A supercharged internal-combustion engine with an exhaust-gas recirculation line, which connects an exhaust-gas pipe to a charge-air line with the interposition of an exhaust-gas cooler (4) and in which a shut-off valve (5) as well as a non-return valve (3) to the exhaust-gas recirculation are provided, **characterized in that** the exhaust-gas recirculation takes place starting from the exhaust-gas pipe (2) back into the cylinder head (1), wherein the exhaust-gas recirculation line (6) is incorporated in the cylinder head (1) on the end face of the internal-combustion engine in such a way that the exhaust-gas recirculation line (6) passes through a cooling-water chamber (7) of the cylinder head (1) transversely to its longitudinal direction.

2. A supercharged internal-combustion engine with an exhaust-gas recirculation line according to Claim 1, **characterized in that** a shut-off valve (5) is fitted in the end of the exhaust-gas recirculation line (6) facing the exhaust-gas line (2).

3. A supercharged internal-combustion engine with an exhaust-gas recirculation line according to Claims 1, 2, **characterized in that** a non-return valve (3) opening in the direction of the exhaust-gas cooler (4) is provided in a transition region from the exhaust-gas recirculation line (6) to the exhaust-gas cooler (4).

4. A supercharged internal-combustion engine with an exhaust-gas recirculation line according to Claim 1, **characterized in that** a tubular heat exchanger is incorporated in the exhaust-gas recirculation line (6).

5. A supercharged internal-combustion engine with an exhaust-gas recirculation line according to Claim 1, **characterized in that** the exhaust-gas recirculation line (6) comprises cooling ribs extending in the longitudinal direction on the exhaust-gas side and produced by a casting process.

6. A supercharged internal-combustion engine with an exhaust-gas recirculation line according to Claim 3, **characterized in that** the non-return valve (3) is a component of a seal (10) between the cylinder head (1) and the exhaust-gas cooler (4), wherein the movement of the tongue (8) is limited by a stop (9) which in turn forms a structural unit with the seal (10).

## Revendications

1. Moteur à combustion interne suralimenté comportant un conduit de recyclage des gaz d'échappement qui relie un tuyau d'échappement à un conduit d'air de suralimentation par l'intermédiaire d'un refroidisseur de gaz d'échappement (4) et dans lequel on prévoit un clapet d'arrêt (5) ainsi qu'une soupape de non-retour (3) destinée à recycler les gaz d'échappement,
**caractérisé en ce que**
le recyclage des gaz d'échappement est réalisé depuis le tuyau d'échappement (2) en retournant dans la culasse (1), le conduit de recyclage des gaz d'échappement (6) étant intégré à la culasse (1) sur le côté frontal du moteur à combustion interne de telle manière que le conduit de recyclage des gaz d'échappement (6) traverse une chambre d'eau de refroidissement (7) de la culasse (1) transversalement à sa direction longitudinale.

2. Moteur à combustion interne suralimenté comportant un conduit de recyclage des gaz d'échappement selon la revendication 1,
**caractérisé en ce que**
le clapet d'arrêt (5) est monté dans l'extrémité - orientée vers le conduit de gaz d'échappement (2) - du conduit de recyclage des gaz d'échappement (6).

3. Moteur à combustion interne suralimenté comportant un conduit de recyclage des gaz d'échappement selon les revendications 1, 2,
**caractérisé en ce que**
la soupape de non-retour (3) ouverte en direction du refroidisseur de gaz d'échappement (4) est prévue dans une zone de transition depuis le conduit de recyclage des gaz d'échappement (6) jusqu'au refroidisseur de gaz d'échappement (4).

4. Moteur à combustion interne suralimenté comportant un conduit de recyclage des gaz d'échappement selon la revendication 1,
**caractérisé en ce qu'**
un échangeur thermique en faisceau de tubes est intégré dans le conduit de recyclage des gaz d'échappement (6).

5. Moteur à combustion interne suralimenté comportant un conduit de recyclage des gaz d'échappement selon la revendication 1,
**caractérisé en ce que**
le conduit de recyclage des gaz d'échappement (6) présente des ailettes de radiateur qui s'étendent en direction longitudinale du côté gaz d'échappement et sont fabriquées selon la technique de fonderie.

6. Moteur à combustion interne suralimenté comportant un conduit de recyclage des gaz d'échappement selon la revendication 3,
**caractérisé en ce que**
la soupape de non-retour (3) fait partie d'un joint d'étanchéité (10) entre la culasse (1) et le refroidisseur de gaz d'échappement (4), le mouvement d'une languette (8) étant limité par une butée (9) qui à son tour forme avec le joint (10) une unité structurelle.
